# EUROPÄISCHE PATENTSCHRIFT

(11) **EP 2 879 934 B1**
(45) Veröffentlichungstag und Bekanntmachung des Hinweises auf die Patenterteilung: **22.02.2017**
(21) Anmeldenummer: 13763208.9
(22) Anmeldetag: 10.09.2013
(51) Int. Cl.: B61L 3/12, B61L 27/00

(54) **STEUERUNG EINES SCHIENENFAHRZEUGS**
CONTROL OF A RAIL VEHICLE
COMMANDE D'UN VÉHICULE FERROVIAIRE

(30) Priorität: 28.09.2012 DE 102012217777
(43) Veröffentlichungstag der Anmeldung: 10.06.2015
(73) Patentinhaber: Siemens Aktiengesellschaft, 80333 München (DE)
(72) Erfinder: MORTON, David, 38304 Wolfenbüttel (DE)
(86) Internationale Anmeldenummer: PCT/EP2013/068693
(87) Internationale Veröffentlichungsnummer: WO 2014/048719

(56) Entgegenhaltungen:
- DE-A1-102007 037 603
- Olivier Levêque: "ETCS Implementation Handbook", , 15. Mai 2008 (2008-05-15), Seiten 1-79, XP055100452, Paris ISBN: 978-2-74-611499-9 Gefunden im Internet: URL:https://www.uic.org/download.php/publi cation/190_15E.pdf [gefunden am 2014-02-05]
- 'ERTMS/ETCS', 12 Mai 2014 vol. SUBSET-026-4: 'ERA * UNISIG * EEIG ERTMS USERS GROUP System Requirements Specification Chapter 4 : Modes and Transitions', Seiten 1 - 74, XP055276165
- IMHOF ERICH: 'Generische ETCS L1 LS Betriebsprozesse', [Online] 20 November 2013, Seiten 1 - 150, XP055276308 Gefunden im Internet: <URL:https://www.bav.admin.ch/dam/bav/de/do kumente/sicherheit/sicherheitstechnik/09_or _bp_l1ls_v20.pdf.download.pdf/09_or_bp_l1ls _v20.pdf> [gefunden am 2016-05-30]

## Beschreibung

Die Erfindung betrifft ein Verfahren zur Steuerung eines Schienenfahrzeugs, ein zugehöriges System sowie eine entsprechende ETCS-Streckenausrüstung.

Das "European Train Control System" (ETCS) ist eine Komponente eines einheitlichen europäischen Eisenbahnverkehrsleitsystems, das unter dem Buchstabenkürzel ERTMS entwickelt wurde. Die zweite technische Komponente dieser digitalen Bahntechnologie ist das Bahn-Mobilfunksystem GSM-R. ETCS soll die Vielzahl der in den Ländern eingesetzten Zugsicherungssysteme ablösen, mittelfristig im Hochgeschwindigkeitsverkehr Verwendung finden und langfristig im gesamten europäischen Schienenverkehr umgesetzt werden.

Eine ETCS-Fahrzeugeinrichtung umfasst z.B. einen ETCS-Rechner (EVC, European Vital Computer), eine Führerstandsanzeige (DMI, Driver Machine Interface), eine Wegmesseinrichtung, eine GSM-R-Übertragungseinrichtung (einschließlich Euroradio), einen Balisenleser und einen Bremszugriff (http://de.wikipedia.org/wiki/ETCS).

ETCS Level 1 benutzt Balisen als Übertragungsmedium. Die von den Balisen übermittelten Informationen sind Streckengradienten, Streckenhöchstgeschwindigkeiten und der Punkt, an dem das Fahrzeug wieder stehen soll. Zusammen mit dem Modus bilden diese die Movement Authority (MA), übersetzt etwa "Berechtigung zur Bewegung" oder "Fahrerlaubnis". Damit kann die fahrzeugseitige ETCS-Ausrüstung kontinuierlich die Einhaltung der erlaubten Geschwindigkeit (und Richtung) überwachen und rechtzeitig eine Zwangsbremsung auslösen, unabhängig von national definierten Streckengeometrien und Signalabständen. Die DE 10 2007 037 603 A1 offenbart ein derartiges System.

Am Ende der MA (End of Authority, EoA) - klassischerweise ein auf HALT zeigendes Signal - soll das Schienenfahrzeug zum Stehen kommen.

Neben den ETCS-Levels sind auch ETCS-Modi definiert. Die Modi beschreiben die Zustände, in denen sich der EVC befinden kann. Unter anderem gibt es die folgenden Modi (siehe auch: http://de.wikipedia.org/wiki/ETCS):
- FS (Full Supervision) Modus: Das Schienenfahrzeug wird voll vom ETCS überwacht. Voraussetzung für diesen Modus ist, dass eine MA von der Strecke gegeben wurde.
- SR (Staff Responsible) Modus: Der Triebfahrzeugführer ist selbst für die Sicherung des Zuges verantwortlich, allerdings ist in vielen Ländern nur eine maximale Geschwindigkeit von 30km/h oder 40km/h erlaubt, die noch vom ETCS überwacht wird. Dieser Modus wird eingenommen, wenn keine MA vorliegt.
- OS (On Sight) Modus: Das Schienenfahrzeug wird vom ETCS überwacht, aber der Triebfahrzeugführer fährt auf Sicht.
- SH (Shunting) Modus: Modus zum Rangieren; der erlaubte Bereich kann vom ETCS vorgegeben werden; in vielen Ländern ist nur eine Höchstgeschwindigkeit von 30km/h erlaubt.

Fig.1 zeigt eine schematische Darstellung zur Veranschaulichung der Situation: Auf einer Strecke 101 verkehren Schienenfahrzeuge mit einer hohen Geschwindigkeit, z.B. 300km/h. Weiterhin ist eine Abzweigung 102 von der Strecke 101 gezeigt, die z.B. Teil eines Bahnhofs sein kann, und es einem Schienenfahrzeug 103 ermöglicht, die Strecke 101 zu verlassen und auf der Abzweigung 102 anzuhalten. Die Abzweigung weist auch ein Signal 104 mit einer Balise 105 auf.

Nun ist es möglich, dass ein Schienenfahrzeug 103 im SR Modus auf die Abzweigung 102 fährt. Das Signal 104 zeigt auf HALT, ein Ausfahren auf die Strecke 101 soll vermieden werden.

Hierbei ist die in dem SR Modus erlaubte maximale Geschwindigkeit immer noch deutlich höher als eine Geschwindigkeit ("Release-Geschwindigkeit"), die ein Schienenfahrzeug üblicherweise am Ende der MA (EoA) beim Überfahren der Balise 105 hat. Bremst der Triebfahrzeugführer das Schienenfahrzeug 103 nicht rechtzeitig vor der Balise 105 ab, so veranlasst die Balise 105 eine Zwangsbremsung. Aufgrund der im SR Modus möglichen Geschwindigkeit reicht der Weg für die Zwangsbremsung ggf. nicht aus, dass das Schienenfahrzeug 103 vor der teilweisen Einfahrt in die Strecke 101 zum Stehen kommt. Das Schienenfahrzeug 103 überschreitet einen vorgegebenen Gefahrenpunkt. Aufgrund der mit hoher Geschwindigkeit befahrenen Strecke 101 muss eine derartige Situation verhindert werden.

Die Aufgabe der Erfindung besteht darin, die vorstehend genannten Nachteile zu vermeiden und insbesondere zu verhindern, dass eine Gefahrensituation eintritt.

Diese Aufgabe wird gemäß den Merkmalen der unabhängigen Ansprüche gelöst. Bevorzugte Ausführungsformen sind insbesondere den abhängigen Ansprüchen entnehmbar.

Zur Lösung der Aufgabe wird ein Verfahren zur Steuerung eines Schienenfahrzeugs vorgeschlagen,
- bei dem einer Infill-Balise ein Zustand von einer in Fahrtrichtung vorausliegenden Streckenkomponente bereitgestellt wird,
- bei dem abhängig von dem Zustand der vorausliegenden Streckenkomponente die Infill-Balise einen ETCS Moduswechsel des Schienenfahrzeugs veranlasst, sofern sich das Schienenfahrzeug in einem manuellen Fahrmodus oder nicht in einem überwachten Fahrmodus befindet.

Bei der Infill-Balise kann es sich insbesondere um mindestens zwei Balisen (auch bezeichnet als "Balisengruppe") handeln, um eine Fahrtrichtung des manuellen bzw. nicht überwachten Fahrmodus zu erkennen. Grundsätzlich kann jede hier genannte Balise (z.B. auch die Signalbalise) mittels mindestens einer Balise (Balisengruppe) realisiert sein.

Die vorgestellte Lösung hat den Vorteil, dass mittels der Infill-Balise Sicherheit auch in einem zumindest teilweise manuellen ETCS Modus (z.B. einem SR Modus oder einem OS bzw. FS Modus) gewährleistet werden kann. Die Lösung ist vorzugsweise in Verbindung mit ETCS Level 1 Anwendungen einsetzbar. Auch wird die Effizienz des Bahnsystems mit der hier vorgeschlagenen Lösung gesteigert, weil abhängig von dem Zustand eines Signals frühzeitig eine passende Reaktion (Einleitung eines Bremsvorgangs, Weiterfahrt, Einleitung einer Beschleunigung) ausgeführt werden kann.

Die Infill-Balise ist somit zusätzlich zu einer Balise (z.B. einer Signalbalise), die in der Nähe der Streckenkomponente angeordnet ist, vorgesehen. Die Infill-Balise und diese weitere Balise erhalten eine Information betreffend den Zustand der Streckenkomponente. Die Steuerung des Schienenfahrzeugs kann somit unter Berücksichtigung des Zustands der Streckenkomponente erfolgen. Da die Infill-Balise der Streckenkomponente vorgelagert ist, kann das Schienenfahrzeug noch rechtzeitig auf den Zustand der Streckenkomponente, ggf. auf eine Zustandsänderung der Streckenkomponente, reagieren.

Eine Weiterbildung ist es, dass
- die vorausliegende Streckenkomponente ein Signal ist, das einen Zustand HALT oder einen Zustand DURCHFAHRT aufweisen kann,
- wobei für den Fall, dass der Zustand des Signals HALT ist, die Infill-Balise einen ETCS Moduswechsel des Schienenfahrzeugs veranlasst, sofern sich das Schienenfahrzeug in einem manuellen Fahrmodus oder nicht in einem überwachten Fahrmodus befindet.

Eine Weiterbildung ist es, dass für den Fall, dass der Zustand des Signals DURCHFAHRT ist, die Infill-Balise keinen ETCS Moduswechsel veranlasst.

Insbesondere ist es eine Weiterbildung, dass der ETCS Moduswechsel ein Wechsel in den überwachten Fahrmodus umfasst, der insbesondere einen Bremsvorgang einleitet, so dass das Schienenfahrzeug bis zu einem Ende der Berechtigung zur Bewegung zum Stillstand kommt.

Vorzugsweise erhält die Infill-Balise, z.B. abhängig von dem Zustand des Signals, eine Information, wie weit die Berechtigung zur Bewegung (MA) vorliegt (beispielsweise ergibt sich eine solche Information aus einer bekannten Entfernung zu einer nachfolgenden Balise und einem Signalzustand HALT); ohne eine weitere MA bleibt das Schienenfahrzeug stehen. Dieser Mechanismus kann mit einem entsprechenden Wechsel in den überwachten ETCS Modus genutzt werden, damit das Schienenfahrzeug z.B. vor einem Signal, zumindest aber vor einem Gefahrenpunkt, anhält.

Auch ist es eine Weiterbildung, dass die Infill-Balise keinen ETCS Moduswechsel des Schienenfahrzeugs veranlasst, sofern sich das Schienenfahrzeug in dem überwachten Fahrmodus oder in einem Rangiermodus befindet.

Ferner ist es eine Weiterbildung, dass der überwachte Fahrmodus ein ETCS FS Modus ist.

Im Rahmen einer zusätzlichen Weiterbildung ist der Rangiermodus ein ETCS SH Modus.

Eine nächste Weiterbildung besteht darin, dass der manuelle Fahrmodus ein ETCS SR Modus oder ein ETCS OS Modus ist.

Eine Ausgestaltung ist es, dass zusätzlich zu der Infill-Balise der Zustand der vorausliegenden Streckenkomponente einer weiteren Balise, z.B. einer Signalbalise(ngruppe), in der Nähe der vorausliegenden Streckenkomponente bereitgestellt wird.

Eine Ausführungsform besteht darin, dass die Entfernung zwischen der Infill-Balise und der weiteren Balise so bemessen ist, dass ein Abbremsen des Schienenfahrzeugs bis zum Stillstand bis zum Erreichen der weiteren Balise oder vor einem Gefahrenpunkt möglich ist.

Eine nächste Ausgestaltung ist es, dass die Infill-Balise einen ETCS Moduswechsel des Schienenfahrzeugs veranlasst, indem für die Infill-Balise eine Kennung der weiteren Balise anstelle der Kennung der Infill-Balise verwendet wird.

Beispielsweise kann für den Fall, dass das Signal auf HALT steht, z.B. die Identifikation der Infill-Balise gleich der Identifikation der weiteren Balise 205 gesetzt werden (und somit nicht das Infill-Datenpaket gesendet werden).

Auch ist es eine Ausgestaltung, dass die Streckenkomponente mindestens eine der folgenden Komponenten umfasst:
- eine Signalisierungseinheit für eine Geschwindigkeitsbegrenzung, insbesondere eine vorübergehende Geschwindigkeitsbegrenzung,
- eine Weiche,
- ein Bahnübergang,
- eine Komponente des Bahnbetriebs, die mindestens einen Zustand aufweisen kann, wobei der Zustand mittels einer Balise dem Schienenfahrzeug bereitstellbar ist.

Die Ausführungen betreffend das Verfahren gelten für die anderen Anspruchskategorien entsprechend.

Die vorstehende Aufgabe wird auch gelöst mittels eines Systems zur Steuerung eines Schienenfahrzeugs
- mit einer in Fahrtrichtung vorausliegenden Streckenkomponente,
- mit einer Infill-Balise, der ein Zustand der vorausliegenden Streckenkomponente bereitstellbar ist,
- mit einer weiteren Balise in der Nähe oder kurz vor der vorausliegenden Streckenkomponente, der der Zustand der Streckenkomponente bereitstellbar ist,
- bei dem abhängig von dem Zustand der vorausliegenden Streckenkomponente die Infill-Balise einen ETCS Moduswechsel des Schienenfahrzeugs veranlasst, sofern sich das Schienenfahrzeug in einem manuellen Fahrmodus oder nicht in einem überwachten Fahrmodus befindet.

Weiterhin wird die obige Aufgabe gelöst mittels einer ETCS-Streckenausrüstung
- mit einer Infill-Balise,
- mit einer weiteren Balise in der Nähe einer Streckenkomponente, wobei die weitere Balise in Fahrtrichtung nach der Infill-Balise angeordnet ist,
- wobei abhängig von dem Zustand der vorausliegenden Streckenkomponente die Infill-Balise einen ETCS Moduswechsel des Schienenfahrzeugs veranlasst, sofern sich das Schienenfahrzeug in einem manuellen Fahrmodus oder nicht in einem überwachten Fahrmodus befindet.

Eine Weiterbildung besteht darin, dass die Infill-Balise von der weiteren Balise in einer solchen Entfernung angeordnet ist, dass ein Schienenfahrzeug bei Überfahren der Infill-Balise einen Bremsvorgang einleiten kann, so dass ein Abbremsen des Schienenfahrzeugs bis zum Stillstand bis zum Erreichen der weiteren Balise oder vor einem Gefahrenpunkt möglich ist.

Eine zusätzliche Ausgestaltung ist es, dass die Entfernung zwischen der Infill-Balise und der weiteren Balise mindestens 100m, mindestens 150m, mindestens 200m oder mindestens 240m beträgt.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung eines Ausführungsbeispiels, das im Zusammenhang mit den Zeichnungen näher erläutert wird. Dabei können zur Übersichtlichkeit gleiche oder gleichwirkende Elemente mit gleichen Bezugszeichen versehen sein.

Es zeigen:
- Fig.2: eine schematische Darstellung einer Bahnstrecke mit einer ersten Strecke und einer zweiten Strecke, wobei die zweite Strecke mit einer hohen Geschwindigkeit befahren werden kann, wobei mittels einer Infill-Balise sichergestellt ist, dass ein Schienenfahrzeug nicht ungewollt über einen Gefahrenpunkt hinaus in den Bereich der zweiten Strecke einfährt;
- Fig.3: beispielhaft ein Flussdiagramm zur Veranschaulichung möglicher ETCS Moduswechsel mittels der Infill-Balise.

Fig.2 zeigt eine schematische Darstellung einer Bahnstrecke mit einer ersten Strecke 201 und einer zweiten Strecke 202, wobei die zweite Strecke 202 beispielsweise mit hoher Geschwindigkeit befahren wird und die erste Strecke 201 beispielsweise Teil eines Bahnhofs ist.

Der Einfachheit halber zeigt Fig.2 einen Fahrbetrieb in einer Fahrtrichtung 206, wobei die vorliegende Erfindung auch für in unterschiedliche Richtungen verkehrende Schienenfahrzeuge anwendbar ist.

Ein Schienenfahrzeug 203 fährt in einem SR Modus in die Strecke 202 ein, ein Signal 204 steht auf HALT, das Schienenfahrzeug 203 soll auf der Strecke 202 zum Stehen kommen und nicht den auf der Strecke 201 vorbeifahrenden Verkehr gefährden. An dem Signal 204 ist eine Balise 205 vorgesehen.

Überfährt das Schienenfahrzeug 203 eine Infill-Balise 207, so veranlasst die Infill-Balise 207, dass ein Wechsel des ETCS Modus in FS erfolgt, wobei die Berechtigung zur Bewegung (MA) an dem Signal 204 endet. Das Schienenfahrzeug 203 wird daraufhin automatisch abgebremst und kommt rechtzeitig vor dem Eintritt in einen Gefahrenbereich der Strecke 201 zum Stehen.

Sofern das Signal 204 auf DURCHFAHRT steht, d.h. ein Anhalten des Schienenfahrzeugs nicht erforderlich ist, verhält sich die Infill-Balise 207 als normale Infill-Balise und stellt dem Schienenfahrzeug 203 lediglich Informationen bereit, ohne z.B. eine Bremsaktion einzuleiten oder einen Modus-Wechsel zu veranlassen.

Eine mögliche Realisierung besteht darin, dass der Infill-Balise 207 die Information des Signals 204 bereitgestellt wird und die Infill-Balise 207 übliche Infill-Telegramme (mit einem Infill-Datenpaket) dem Schienenfahrzeug bereitstellt, sofern das Signal 204 auf DURCHFAHRT steht. Falls das Signal 204 auf HALT steht, verhält sich die Infill-Balise 207 beispielsweise wie die Balise 205 und bewirkt die Umschaltung in den FS Modus sowie die Veranlassung des Anhaltens an dem Signal 204. Dies kann erreicht werden, indem für diesen Fall (Signal 204 steht auf HALT) z.B. die Identifikation der Infill-Balise 207 gleich der Identifikation der Balise 205 gesetzt wird (und somit nicht das Infill-Datenpaket gesendet wird).

Fig.3 zeigt beispielhaft ein Flussdiagramm zur Veranschaulichung möglicher ETCS Moduswechsel mittels der Infill-Balise 207. In einem Schritt 301 wird geprüft, ob das Signal 204 auf DURCHFAHRT oder HALT steht. Steht das Signal 204 auf DURCHFAHRT, so wird zu einem Schritt 302 verzweigt, die Infill-Balise 207 agiert nur als eine Infill-Balise, stellt Information bereit, veranlasst aber keinen ETCS Moduswechsel, insbesondere keinen ETCS Moduswechsel in einen überwachten ETCS Modus.

Steht das Signal auf HALT, so erfolgt in einem Schritt 303 ein Wechsel in den FS Modus und das Schienenfahrzeug hält an dem Signal an. Sofern das Schienenfahrzug bereits in dem FS Modus war, bleibt es in dem FS Modus und seine MA ("Fahrerlaubnis", siehe oben) wird ggf. angepasst, z.B. verkürzt, so dass es am Signal anhält. Falls das Schienenfahrzeug im OS Modus war, wechselt es in dem FS Modus und seine MA wird ggf. angepasst.

Alternativ ist es möglich, dass das Schienenfahrzeug im FS Modus war und in den OS Modus wechselt. Die MA wird ggf. angepasst. Falls das Schienenfahrzeug bereits in dem OS Modus war, bleibt es in diesem Fall in dem OS Modus und seine MA wird ggf. angepasst.

Somit legt eine an das Schienenfahrzeug übertragene MA entweder den FS oder den OS Modus fest, vorzugsweise den FS Modus, um eine ansonsten ggf. erforderliche Notbremsung zu vermeiden.

Hierbei sei angemerkt, dass vorzugsweise die Infill-Balise 207 unter Berücksichtigung der jeweiligen Gegebenheiten bzw. der Auslegung der Strecken 201 und 202 soweit von der Balise 205 entfernt angeordnet wird, dass ein Bremsvorgang abhängig von der z.B. im SR Modus maximal zulässigen Geschwindigkeit unter Berücksichtigung von Verarbeitungszeiten der Steuereinheiten und Verzögerungen (bedingt z.B. durch das Aufbauen eines Bremsdrucks) so durchführbar ist, dass das Schienenfahrzeug 203 rechtzeitig zum Stehen kommt.

Vorzugsweise stellt die Infill-Balise 207 für ein Schienenfahrzeug, das sich bereits im FS Modus befindet lediglich Informationen bereit und führt keinen Wechsel des ETCS Modus durch.

Die vorstehenden Ausführungen für den SR Modus gelten entsprechend auch für einen OS Modus. Eine Option besteht darin, dass von der Infill-Balise 207 für ein Schienenfahrzeug in einem Rangiermodus (SH Modus) keine Veränderung des Modus veranlasst wird.

Hierbei sei angemerkt, dass optional Infill-Telegramme (umfassend Infill-Datenpakete) von dem ETCS Rechner ignoriert werden können, wenn sich das Schienenfahrzeug in dem SR Modus befindet.

Eine Option besteht darin, dass eine Position, die für eine Odometrie-Balise geplant ist, für die Infill-Balise verwendet werden kann. Insbesondere kann eine bereits bestehende Odometrie-Balise ergänzt oder ersetzt werden. In diesem Fall wird die Odometrie-Balise zur Infill-Balise im Sinne der vorstehenden Ausführungen; vorteilhaft müssen keine weiteren Balisen verlegt werden.

Die vorgestellte Lösung hat den Vorteil, dass mittels der Infill-Balise Sicherheit auch in einem zumindest teilweise manuellen ETCS Modus (z.B. einem SR Modus oder einem OS Modus) gewährleistet werden kann. Die Lösung ist vorzugsweise in Verbindung mit ETCS Level 1 Anwendungen einsetzbar. Auch wird die Effizienz des Bahnsystems mit der hier vorgeschlagenen Lösung gesteigert, weil abhängig von dem Zustand des Signals frühzeitig eine passende Reaktion (Einleitung eines Bremsvorgangs, Weiterfahrt, Einleitung einer Beschleunigung) ausgeführt werden kann.

Obwohl die Erfindung im Detail durch das mindestens eine gezeigte Ausführungsbeispiel näher illustriert und beschrieben wurde, so ist die Erfindung nicht darauf eingeschränkt und andere Variationen können vom Fachmann hieraus abgeleitet werden, ohne den Schutzumfang der Erfindung zu verlassen.

### Bezugszeichenliste

- 101: Strecke
- 102: Abzweigung
- 103: Schienenfahrzeug
- 104: Signal
- 105: Balise

- 201: Strecke
- 202: Strecke
- 203: Schienenfahrzeug
- 204: Signal
- 205: Balise
- 206: Fahrtrichtung
- 207: Infill-Balise

- 301-303: Schritte eines Verfahrens zur Durchführung von ETCS-Moduswechseln mittels einer Infill-Balise

## Patentansprüche

1. Verfahren zur Steuerung eines Schienenfahrzeugs (203), bei dem einer Infill-Balise (207) ein Zustand von einer in Fahrtrichtung vorausliegenden Streckenkomponente (204) bereitgestellt wird,
**dadurch gekennzeichnet, dass**
abhängig von dem Zustand der vorausliegenden Streckenkomponente (204) die Infill-Balise einen ETCS Moduswechsel des Schienenfahrzeugs (207) veranlasst, sofern sich das Schienenfahrzeug in einem manuellen Fahrmodus oder nicht in einem überwachten Fahrmodus befindet.

2. Verfahren nach Anspruch 1,
- bei dem die vorausliegende Streckenkomponente ein Signal ist, das einen Zustand HALT oder einen Zustand DURCHFAHRT umfasst,
- wobei für den Fall, dass der Zustand des Signals HALT ist, die Infill-Balise einen ETCS Moduswechsel des Schienenfahrzeugs veranlasst (304), sofern sich das Schienenfahrzeug in einem manuellen Fahrmodus oder nicht in einem überwachten Fahrmodus befindet (303).

3. Verfahren nach Anspruch 2,
bei dem für den Fall, dass der Zustand des Signals DURCHFAHRT ist, die Infill-Balise keinen ETCS Moduswechsel veranlasst (302).

4. Verfahren nach einem der vorhergehenden Ansprüche,
bei dem der ETCS Moduswechsel ein Wechsel in den überwachten Fahrmodus umfasst, der insbesondere einen Bremsvorgang einleitet, so dass das Schienenfahrzeug bis zu einem Ende der Berechtigung zur Bewegung zum Stillstand kommt.

5. Verfahren nach einem der vorhergehenden Ansprüche,
bei dem die Infill-Balise keinen ETCS Moduswechsel des Schienenfahrzeugs veranlasst, sofern sich das Schienenfahrzeug in dem überwachten Fahrmodus oder in einem Rangiermodus befindet.

6. Verfahren nach Anspruch 5,
bei dem der überwachte Fahrmodus ein ETCS FS Modus ist.

7. Verfahren nach Anspruch 5,
bei dem der Rangiermodus ein ETCS SH Modus ist.

8. Verfahren nach einem der vorhergehenden Ansprüche,
bei dem der manuelle Fahrmodus ein ETCS SR Modus oder ein ETCS OS Modus ist.

9. Verfahren nach einem der vorhergehenden Ansprüche,
bei dem zusätzlich zu der Infill-Balise (207) der Zustand der vorausliegenden Streckenkomponente (204) einer weiteren Balise (205) in der Nähe der vorausliegenden Streckenkomponente (204) bereitgestellt wird.

10. Verfahren nach Anspruch 9,
bei dem die Entfernung zwischen der Infill-Balise (207) und der weiteren Balisen (205) so bemessen ist, dass ein Abbremsen des Schienenfahrzeugs bis zum Stillstand bis zum Erreichen der weiteren Balise oder vor einem Gefahrenpunkt möglich ist.

11. Verfahren nach einem der Ansprüche 9 oder 10,
bei dem die Infill-Balise einen ETCS Moduswechsel des Schienenfahrzeugs veranlasst, indem für die Infill-Balise eine Kennung der weiteren Balise anstelle der Kennung der Infill-Balise verwendet wird.

12. Verfahren nach einem der vorhergehenden Ansprüche,
bei dem die Streckenkomponente mindestens eine der folgenden Komponenten umfasst:
- eine Signalisierungseinheit für eine Geschwindigkeitsbegrenzung, insbesondere eine vorübergehende Geschwindigkeitsbegrenzung,
- eine Weiche,
- ein Bahnübergang,
- eine Komponente des Bahnbetriebs, die mindestens einen Zustand aufweisen kann, wobei der Zustand mittels einer Balise dem Schienenfahrzeug bereitstellbar ist.

13. System zur Steuerung eines Schienenfahrzeugs (203),
- mit einer in Fahrtrichtung vorausliegenden Streckenkomponente (204),
- mit einer Infill-Balise (207), der ein Zustand der vorausliegenden Streckenkomponente (204) bereitstellbar ist,
- mit einer weiteren Balise (205) in der Nähe oder kurz vor der vorausliegenden Streckenkomponente (204), der der Zustand der Streckenkomponente (204) bereitstellbar ist,
**dadurch gekennzeichnet, dass**
abhängig von dem Zustand der vorausliegenden Streckenkomponente (204) die Infill-Balise (207) einen ETCS Moduswechsel des Schienenfahrzeugs (203) veranlasst, sofern sich das Schienenfahrzeug (203) in einem manuellen Fahrmodus oder nicht in einem überwachten Fahrmodus befindet.

14. ETCS-Streckenausrüstung
- mit einer Infill-Balise (207),
- mit einer weiteren Balise (205) in der Nähe einer Streckenkomponente (204), wobei die weitere Balise (205) in Fahrtrichtung nach der Infill-Balise (207) angeordnet ist,
**dadurch gekennzeichnet, dass**
abhängig von dem Zustand der vorausliegenden Streckenkomponente (204) die Infill-Balise (207) einen ETCS Moduswechsel des Schienenfahrzeugs (203) veranlasst, sofern sich das Schienenfahrzeug (203) in einem manuellen Fahrmodus oder nicht in einem überwachten Fahrmodus befindet.

15. ETCS-Streckenausrüstung nach Anspruch 14,
bei der die Infill-Balise (207) von der weiteren Balise (205) in einer solchen Entfernung angeordnet ist, dass ein Schienenfahrzeug bei Überfahren der Infill-Balise einen Bremsvorgang einleiten kann, so dass ein Abbremsen des Schienenfahrzeugs bis zum Stillstand bis zum Erreichen der weiteren Balise oder vor einem Gefahrenpunkt möglich ist.

16. ETCS-Streckenausrüstung nach einem der Ansprüche 14 oder 15,
bei der die Entfernung zwischen der Infill-Balise (207) und der weiteren Balise (205) mindestens 100m, mindestens 150m, mindestens 200m oder mindestens 240m beträgt.

## Claims

1. Method for controlling a rail vehicle (203),
wherein a state of a lineside component (204) lying ahead in the direction of travel is made available to an infill balise (207),
**characterised in that**,
depending on the state of the lineside component (204) lying ahead, the infill balise initiates an ETCS mode change of the rail vehicle (207) if the rail vehicle is in a manual driving mode or not in a supervised driving mode.

2. Method according to claim 1,
- wherein the lineside component lying ahead is a signal which comprises a STOP state or THROUGH MOVE state,
- wherein, in the event that the signal state is STOP, the infill balise initiates an ETCS mode change (304) of the rail vehicle if the rail vehicle is in a manual driving mode or not in a supervised driving mode.

3. Method according to claim 2,
wherein, in the event that the signal state is THROUGH MOVE, the infill balise does not initiate an ETCS mode change (302).

4. Method according to one of the preceding claims,
wherein the ETCS mode change involves a change to a supervised driving mode which in particular initiates a braking operation so that the rail vehicle comes to a standstill before an end of movement authority.

5. Method according to one of the preceding claims,
wherein the infill balise does not initiate an ETCS mode change of the rail vehicle if the rail vehicle is in the supervised driving mode or in a shunting mode.

6. Method according to claim 5,
wherein the supervised driving mode is ETCS FS mode.

7. Method according to claim 5,
wherein the shunting mode is ETCS SH mode.

8. Method according to one of the preceding claims,
wherein the manual driving mode is ETCS SR mode or ETCS OS mode.

9. Method according to one of the preceding claims, wherein the state of the lineside component (204) lying ahead is made available not only to the infill balise (207) but also to another balise (205) in the vicinity of the lineside component (204) lying ahead.

10. Method according to claim 9,
wherein the distance between the infill balise (207) and the other balise (205) is calculated such that the rail vehicle can be braked to a standstill before reaching the other balise or clear of a danger point.

11. Method according to one of claims 9 or 10,
wherein the infill balise initiates an ETCS mode change of the rail vehicle by using, for the infill balise, an ID of the other balise instead of the ID of the infill balise.

12. Method according to one of the preceding claims,
wherein the lineside component comprises at least one of the following components:
- a signalling unit for a speed restriction, in particular a temporary speed restriction,
- a switch,
- a grade crossing,
- a rail operation component which can have at least one state, wherein the state can be made available to the rail vehicle by means of a balise.

13. System for controlling a rail vehicle (203), comprising
- a lineside component (204) lying ahead in the direction of travel,
- an infill balise (207) to which a state of the lineside component (204) lying ahead can be made available,
- another balise (205) in the vicinity of or at a short distance from the lineside component (204) lying ahead, to which balise the state of the lineside component (204) can be made available,
**characterised in that**,
depending on the state of the lineside component (204) lying ahead, the infill balise (207) initiates an ETCS mode change of the rail vehicle (203) if the rail vehicle (203) is in a manual driving mode or not in a supervised driving mode.

14. ETCS lineside equipment comprising
- an infill balise (207),
- another balise (205) in the vicinity of a lineside component (204), wherein the other balise (205) is disposed beyond the infill balise (207) in the direction of travel,
**characterised in that**,
depending on the state of the lineside component (204) lying ahead, the infill balise (207) initiates an ETCS mode change of the rail vehicle (203) if the rail vehicle (203) is in a manual driving mode or not in a supervised driving mode.

15. ETCS lineside equipment according to claim 14,
wherein the infill balise (207) is disposed far enough from the other balise (205) to ensure that a rail vehicle, on passing over the infill balise, can initiate a braking operation so that the rail vehicle can be braked to a standstill before reaching the other balise or in rear of a danger point.

16. ETCS lineside equipment according to one of claims 14 or 15,
wherein the distance between the infill balise (207) and the other balise (205) is at least 100 m, at least 150 m, at least 200 m or at least 240 m.

## Revendications

1. Procédé de commande d'un véhicule ( 203 ) ferroviaire, dans lequel on met à disposition d'une balise ( 207 ) infill un état d'un composant ( 204 ) de voie se trouvant en avant dans le sens de marche
**caractérisé en ce que**,
en fonction de l'état du composant ( 204 ) de voie se trouvant en avant, la balise infill provoque un changement de mode ETCS du véhicule ( 207 ) ferroviaire, pour autant que le véhicule ferroviaire se trouve dans un mode de traction manuelle ou ne se trouve pas dans un mode de traction contrôlée.

2. Procédé de commande d'un véhicule ( 203 ) ferroviaire suivant la revendication 1,
- dans lequel le composant de voie se trouvant en avant est un signal qui comprend un état arrêt ou un état passage,
- dans lequel dans le cas où l'état du signal est arrêt, la balise infill provoque ( 304 ) un changement de mode ETCS du véhicule ferroviaire pour autant que le véhicule ferroviaire se trouve ( 303 ) dans un mode de traction manuelle ou ne se trouve pas dans un mode de traction contrôlée.

3. Procédé de commande d'un véhicule ( 203 ) ferroviaire suivant la revendication 2, dans lequel, dans le cas où l'état du signal est passage, la balise infill ne provoque pas ( 302 ) de changement de mode ETCS.

4. Procédé de commande d'un véhicule ( 203 ) ferroviaire suivant l'une des revendications précédentes, dans lequel le changement de mode ETCS comprend un passage au mode de traction contrôlé, qui fait débuter notamment une opération de freinage de sorte que le véhicule ferroviaire vient à l'arrêt jusqu' à la fin de l'autorisation de déplacement.

5. Procédé de commande d'un véhicule ( 203 ) ferroviaire suivant l'une des revendications précédentes, dans lequel la balise infill ne provoque pas le changement de mode ETCS du véhicule ferroviaire pour autant que le véhicule ferroviaire se trouve dans le mode de traction contrôlée ou dans un mode de triage.

6. Procédé de commande d'un véhicule ( 203 ) ferroviaire suivant la revendication 5, dans lequel le mode de traction contrôlée est un mode ETCS FS.

7. Procédé de commande d'un véhicule ( 203 ) ferroviaire suivant la revendication 5, dans lequel le mode de triage est un mode ETCS SH.

8. Procédé de commande d'un véhicule ( 203 ) ferroviaire suivant l'une des revendications précédentes, dans lequel le mode de traction manuelle est un mode ETCS SR ou un mode ETCS OS.

9. Procédé de commande d'un véhicule ( 203 ) ferroviaire suivant l'une des revendications précédentes, dans lequel on met l'état du composant ( 204 ) de voie se trouvant en avant, outre à la disposition de la balise ( 207 ) infill, à la disposition d'une autre balise ( 205 ) à proximité du composant ( 204 ) de voie se trouvant en avant.

10. Procédé de commande d'un véhicule ( 203 ) ferroviaire suivant la revendication 9, dans lequel l'éloignement entre la balise ( 207 ) infill et l'autre balise ( 205 ) est tel qu'un freinage du véhicule ferroviaire jusqu' à l'arrêt est possible jusqu'à ce que l'autre balise soit atteinte ou avant un point de danger.

11. Procédé de commande d'un véhicule ( 203 ) ferroviaire suivant l'une des revendications 9 ou 10, dans lequel la balise infill provoque un changement de mode ETCS du véhicule ferroviaire en utilisant une caractéristique de l'autre balise au lieu de la caractéristique de la balise infill.

12. Procédé de commande d'un véhicule ( 203 ) ferroviaire suivant l'une des revendications précédentes, dans lequel le composant de voie comprend au moins l'un des composants suivant :
- une unité de signalisation d'une limitation de vitesse, notamment d'une limitation de vitesse passagère,
- un aiguillage,
- un passage à niveau,
- un composant de l'atelier de la voie qui peut avoir au moins un état, l'état pouvant être mis à disposition du véhicule ferroviaire au moyen d'une balise.

13. Système de commande d'un véhicule ( 203 ) ferroviaire
- comprenant un composant ( 204 ) de voie se trouvant en avant dans le sens de marche,
- comprenant une balise ( 207 ) infill qui peut mettre à disposition un état du composant ( 204 ) de voie se trouvant en avant,
- comprenant une autre balise ( 205 ) à proximité du composant de voie ( 204 ) ou peu avant le composant de voie ( 204 ) se trouvant en avant, qui peut mettre à disposition l'état du composant ( 204 ) de voie,
**caractérisé en ce que**,
en fonction de l'état du composant ( 204 ) de voie se trouvant en avant, la balise ( 207 ) infill provoque un changement de mode ETCS du véhicule ( 203 ) ferroviaire, pour autant que le véhicule ( 203 ) ferroviaire se trouve dans un mode de traction manuel ou ne se trouve pas dans un mode de traction contrôlé.

14. Equipement de voie ETCS
- comprenant une balise ( 207 ) infill,
- comprenant une autre balise ( 205 ) à proximité d'un composant ( 204 ) de voie, l'autre balise ( 205 ) étant disposée dans le sens de marche après la balise ( 207 ) infill,
**caractérisé en ce que**, en fonction de l'état du composant ( 204 ) de voie se trouvant en avant, la balise ( 207 ) infill provoque un changement de mode ETCS du véhicule ( 203 ) ferroviaire, pour autant que le véhicule ( 203 ) ferroviaire se trouve dans un mode de traction manuel ou ne se trouve pas dans un mode de traction contrôlé.

15. Equipement de voie ETCS suivant la revendication 14, dans lequel la balise ( 207 ) infill est disposée à une distance telle de l'autre balise ( 205 ) qu'un véhicule ferroviaire peut, lorsqu'il passe devant la balise infill, faire débuter une opération de freinage de manière à ce qu'un freinage du véhicule ferroviaire jusqu' à l'arrêt soit possible jusqu'à ce que l'autre balise soit atteinte ou avant un point de danger.

16. Equipement de voie ETCS suivant l'une des revendications 14 ou 15, dans lequel la distance entre la balise ( 207 ) infill et l'autre balise ( 205 ) est d'au moins 100m, d'au moins 150m, d'au moins 200m ou d'au moins 240m.
